# EUROPÄISCHE PATENTSCHRIFT

(11) **EP 0 143 775 B1**
(45) Veröffentlichungstag und Bekanntmachung des Hinweises auf die Patenterteilung: **11.01.1989**
(21) Anmeldenummer: 84890215.1
(22) Anmeldetag: 14.11.1984
(51) Int. Cl.: F42B 13/06

(54) **Penetrator für ein Treibkäfiggeschoss und Verfahren zur Herstellung desselben**
Sub-calibre penetrator and method of making the same
Projectile perforant sous-calibré et son procédé de fabrication

(30) Priorität: 23.11.1983 AT 4114/83; 19.04.1984 AT 1323/84; 19.04.1984 AT 1324/84; 29.05.1984 AT 1774/84
(43) Veröffentlichungstag der Anmeldung: 05.06.1985
(73) Patentinhaber: VOEST-ALPINE Aktiengesellschaft, A-1011 Wien (AT)
(72) Erfinder: Auer, Ekkehard, Dipl.-Ing., A-4040 Linz (AT)
(74) Vertreter: Haffner, Thomas M., Dr.

(56) Entgegenhaltungen:
- EP-A- 0 088 898
- DE-B- 2 848 019
- FR-A- 363 305
- FR-A- 829 623
- FR-A- 1 212 390
- FR-A- 1 231 010
- GB-A- 1 514 908
- LU-A- 56 486
- US-A- 2 393 648
- US-A- 2 401 483

## Beschreibung

Die Erfindung bezieht sich auf einen im wesentlichen aus Schwermetall, wie beispielsweise Wolframschwermetall oder Uran, insbesondere abgereichertem Uran, bestehenden unterkalibrigen Penetrator für ein Treibkäfiggeschoß, wobei der Körper des Penetrators von seinem Spitzenbereich bis zu seinem Heckbereich einteilig ausgebildet ist, und auf Verfahren zur Herstellung eines solchen Penetrators. Unter einem abgereicherten Uran versteht man ein an ²³⁵U verarmtes natürliches Uran, wie es beim Anreichern von natürlichem Uran als Rückstand anfällt. Bei solchen Geschoßen ist der Penetrator, welcher im wesentlichen pfeilartig ausgebildet ist und einen wesentlich kleineren Durchmesser als der Geschützlauf aufweist, von einem im Durchmesser größeren Treibkäfig, welcher auch als Treibspiegel bezeichnet wird, umgeben, durch welchen das Geschoß im Geschützlauf geführt ist. Beim Verlassen der Laufmündung löst sich der Treibkäfig vom Penetrator. Da die Fläche, auf welche die Treibladung wirkt, durch den Treibkäfig wesentlich vergrößert ist, ist es möglich, sehr große Treibkräfte auf den Penetrator zu übertragen. Die Austrittsgeschwindigkeit des Penetrators am Ende des Geschützlaufes kann 1 000-3 500 m/s betragen. Da der Penetrator aus Schwermetall besteht, ist seine Auftreffwucht sehr groß, und solche Penetratoren haben daher eine panzerbrechende Wirkung. Zu diesem Zweck muß der Penetrator eine große Festigkeit bzw. Härte aufweisen. Diese große Festigkeit, welche das Eindringen des Penetrators in die Panzerung ermöglicht, hat bei den bekannten Penetratoren aber wieder eine große Sprödigkeit des Penetrators zur Folge. Insbesondere bei geschotteten Panzerungen entstehen beim Durchdringen des Penetrators durch die Panzerung stoßartige Kräfte, welche in Anbetracht der Sprödigkeit des Materials des Penetrators eine Bruchgefahr mit sich bringen, die sich in erster Linie im Mittelbereich desselben auswirkt. Es hat sich daher gezeigt, daß der Schaft des Penetrators häufig bricht. In diesem Falle geht die kinetische Energie des hinteren Teiles des Schaftes des Penetrators verloren und die Spitze des Penetrators dringt nicht durch die Panzerung durch.

Aus der GB-A-1 514 908 ist ein aus Wolfram gesintertes vollkalibriges panzerbrechendes Geschoß, dessen Durchmesser dem lichten Durchmesser des Laufes entspricht und welches in dem einen Drall aufweisenden Lauf mit Führungsringen geführt sein kann, bekannt geworden. Dieses bekannte Geschoß weist infolge der verschiedenen Zusammensetzung des Sinterpulvers eine große Festigkeit in seiner Spitze und eine große Zähigkeit und daher eine geringe Festigkeit in seinem Heckbereich und Mittelbereich auf. Bei einem Penetrator, welcher auch Pfeilgeschoß genannt wird, ist der Durchmesser im Verhältnis zu seiner Länge sehr klein. Beim Abschuß wirken nun die Treibgase auf den verhältnismäßig schwachen Heckteil und wenn dieser Heckteil ebenso weich ausgebildet ist wie der Mittelteil, so besteht die Gefahr einer Verquetschung des Heckteiles, wodurch einerseits die außenballistischen Eigenschaften des Penetrators beeinträchtigt werden und anderseits auch die Gefahr eines Verklemmens desselben im Treibkäfig besteht, so daß die Lösung des Treibkäfigs beim Verlassen des Laufes behindert wird.

Aus der DE-B-2 848 019 ist ein Verfahren bekannt geworden, bei welchem panzerbrechende vollkalibrige Geschoße aus Wolfram durchwegs durch Kaltverfestigung, wie beispielsweise Strecken, Walzen, Schmieden, Hämmern u. s. f. gehärtet werden. Dies ergibt zwar eine große Härte, aber, auf einen Penetrator angewendet, eine hohe Bruchgefahr. Aus der FR-A-1 212 390 ist es bekannt geworden, vollkalibrige Geschoße aus Wolfram oder Uran durch Wärmebehandlung zu härten. Auf einen langgestreckten Penetrator angewendet, würde dies wieder die Bruchgefahr erhöhen.

Aufgabe der Erfindung ist es, die Bruchgefahr eines Penetrators zu verringern und damit die Durchdringwirkung des Penetrators zu verbessern, ohne die mechanischen Eigenschaften beim Abschuß zu beeinträchtigen.

Die Erfindung besteht hiebei im wesentlichen darin, daß der Penetrator in aus der GB-A-1 514908 bekannter Weise in seinem Spitzenbereich eine hohe Festigkeit und eine geringe Zähigkeit und in einem Mittelbereich seiner Länge eine geringere Festigkeit und eine größere Zähigkeit als in seinem Spitzenbereich aufweist und daß der Penetrator in seinem Heckbereich eine größere Festigkeit und geringere Zähigkeit als in seinem Mittelbereich, jedoch eine geringere Festigkeit und eine größere Zähigkeit als in seinem Spitzenbereich aufweist. Die Festigkeit der Spitze, wobei mit der größeren Festigkeit eine größere Härte einhergeht, ist wesentlich für das Eindringen des Penetrators in eine Panzerung und diese Festigkeit wird aufrechterhalten. Die Bruchgefahr bei den bekannten Penetratoren bestand hauptsächlich im Mittelbereich des Penetrators. Da dieser Mittelbereich eine geringere Festigkeit und infolge dieser geringeren Festigkeit eine größere Zähigkeit aufweist, wird in diesem Bereich eine Bruchgefahr vermieden oder zumindest verringert. Es wird somit gewährleistet, daß die kinetische Energie des hinteren Teiles des Penetrators für den Durchdringeffekt aufrechterhalten bleibt, und es wird daher ein Durchdringen des Penetrators durch die gesamte Panzerung zumindest begünstigt. Beim Abschuß des Penetrators mit dem Treibkäfig ergibt sich durch die Treibgase eine sehr hohe Beanspruchung des Heckbereiches des Penetrators. Wenn nun dieser Heckbereich des Penetrators ebenso zäh und daher weich ausgebildet ist, wie es für den Mittelbereich zur Vermeidung einer Bruchgefahr erforderlich ist, kann unter der Wirkung der Treibgase eine Verquetschung im Heckbereich auftreten. Eine solche Verquetschung beeinträchtigt die außenballistischen Eigenschaften des Penetrators und stört die Flugbahn. Abgesehen davon kann durch eine solche Verquetschung auch die Lösung des Penetrators vom Treibkäfig beim Verlassen des Laufes gestört werden, wodurch bereits beim Abschuß die Flugbahn des Penetrators verändert wird. Alle diese Momente beeinträchtigen die Treffsicherheit des Penetrators. Dadurch aber, daß der Heckbereich des Penetrators eine größere Festigkeit aufweist als der Mittelbereich, wird gewährleistet, daß der Heckteil der Beanspruchung durch die Treibgase beim Abschuß standhält. Wenn aber der Heckbereich zu hart, beispielsweise ebenso hart wie der Spitzenbereich und daher zu spröde ist, so besteht wieder beim Abschuß unter der Wirkung der Treibgase die Gefahr einer Absplitterung im Heckteil. Eine solche Absplitterung verändert wieder die Außenkontur des Penetrators und beeinträchtigt damit ebenso wie eine Verquetschung die außenballistischen Eigenschaften und damit die Treffsicherheit des Penetrators. Dadurch aber, daß die Festigkeit im Heckteil geringer und daher die Zähigkeit größer als im Spitzenbereich ist, werden solche Absplitterungen im Heckteil vermieden. Gemäß der Erfindung kann beispielsweise im Heckbereich die Festigkeit bis zu 1 300 N/mm² zunehmen, wobei sich die Zähigkeit verringert.

Insbesondere wenn der Penetrator schräg zur Oberfläche der Panzerung auf diese auftritt, entsteht ein Kippmoment bzw. eine seitliche Beanspruchung des Penetrators. Wenn die Spitze des Penetrators einen ersten Eindringweg in die Panzerung zurückgelegt hat, so wird der Spitzenbereich des Penetrators in dem in die Panzerung geschlagenen Loch festgehalten und das Kippmoment bzw. die seitliche Beanspruchung kann zu einem Bruch des Penetrators in dem eine geringere Zähigkeit aufweisenden Spitzenbereich führen. Es kann daher gemäß einer vorteilhaften Ausführungsform der Erfindung an den Spitzenbereich des Penetrators wenigstens ein Vorkern angeschlossen sein. Dieser Vorkern dringt zuerst in die Panzerung ein. Nach Zurücklegung des ersten Eindringweges sitzt somit der Penetrator nicht in dem geschlagenen Loch fest, sondern es sind zu Beginn des Eindringweges nur der Vorkern oder die Vorkerne in die Panzerung eingedrungen. Der Penetrator beharrt infolge seiner Trägheit in seiner Richtung, jedoch treten trotzdem Kippmomente auf, welche aber, da der Penetrator nicht im Loch festsitzt, nicht zu einem Bruch des Spitzenbereiches des Penetrators führe,n können. Die Vorkerne lösen sich vom Penetrator ab, ohne auf den Penetrator ein seitliches Moment auszuüben. Nachdem mittels der Vorkerne bereits ein Loch geschlagen wurde, treten Seitenkräfte beim weiteren Eindringen des Penetrators nicht auf. Der Vorkern soll in die Panzerung eindringen und es muß daher auch der Vorkern eine große Festigkeit aufweisen. Gemäß der Erfindung besteht daher zweckmäßig der Vorkern aus dem gleichen Material wie der Spitzenbereich des Penetrators und vorzugsweise weist dieser Vorkern zumindest die gleiche Härte auf wie der Spitzenbereich des Penetrators. Damit ist die Durchschlagwirkung der Vorkerne gewährleistet.

Gemäß der Erfindung ist zweckmäßig der Vorkern am vorderen Ende des Penetrators entgegen der Beschleunigungskraft abgestützt. Beim Abschuß ist der Vorkern am vorderen Ende des Penetrators abgestützt. Es genügt, wenn der Vorkern am Penetrator lediglich unverlierbar festgelegt ist. Es soll aber der Vorkern nur so weit mit dem Penetrator verbunden sein, daß die Verbindung für den Transport und den Flug ausreicht. Die Lösung des Vorkernes vom Penetrator soll durch die Verbindung nicht behindert werden, damit Seitenmomente vermieden werden. Es genügt sogar, den Vorkern mit dem Penetrator mittels einer Gummischnur zu verbinden.

Gemäß der Erfindung ist zweckmäßig der Vorkern durch eine am Vorderende des Penetrators befestigte windschlüpfige Haube abgedeckt. Diese Abdeckung ist aus ballistischen Gründen günstig. Die Abdeckung kann gemäß der Erfindung beispielsweise von einer windschlüpfigen Haube aus Aluminium gebildet sein. Gemäß einer vorteilhaften Ausführungsform der Erfindung ist die windschlüpfige Haube auf das Vorderende des Penetrators aufgeschraubt und der Vorkern ist unter Zwischenschaltung eines Gummiringes an der Haube abgestützt. Die Anordnung kann hiebei so getroffen sein, daß an das Vorderende des Penetrators wenigstens zwei Vorkerne angeschlossen sind, wobei der vordere Vorkern einen kleineren Durchmesser als der hintere Vorkern und der hintere Vorkern einen kleineren Durchmesser als die Stirnfläche des Penetrators aufweist, daß der hintere Vorkern durch einen Randwulst an der Stirnfläche des Penetrators und der vordere Vorkern durch einen Randwulst an der Stirnfläche des hinteren Vorkernes zentriert ist und daß der vordere Vorkern unter Zwischenschaltung eines Gummiringes gegen die windschlüpfige Haube abgestützt ist.

Ein erfindungsgemäßer Penetrator kann in an sich bekannter Weise durch Sintern hergestellt werden, wobei die Zusammensetzung des Sinterpulvers in den verschiedenen Festigkeitsbereichen des Penetrators verschieden gewählt werden kann. Ein Penetrator, welcher im wesentlichen aus Wolframschwermetall besteht, kann beispielsweise aus einem pulverförmigen Gemisch von Wolframschwermetall und Zugabemetallen wie Eisen, Nickel, Mangan, Kupfer, Kobalt und Molybdän, Mangan-Eisen-Legierung, einzeln oder zu mehreren, gesintert werden, wobei der Anteil der Zusatzmetalle in denjenigen Bereichen der Sinterform, welche den Bereichen geringerer Festigkeit des Penetrators entsprechen, erhöht wird.

Die Erfindung bezieht sich auch auf besondere Verfahren zur Herstellung eines im wesentlichen aus Schwermetall, wie beispielsweise Wolframschwermetall oder Uran, insbesondere abgereichertem Uran, bestehenden Penetrators für ein Treibkäfiggeschoß, dessen Körper von seinem Spitzenbereich bis zu seinem Heckbereich einteilig ausgebildet ist und in seinem Spitzenbereich eine hohe Festigkeit und eine geringe Zähigkeit, in einem Mittelbereich seiner Länge eine geringere Festigkeit und eine größere Zähigkeit als in seinem Spitzenbereich und in seinem Heckbereich eine größere Festigkeit und geringere Zähigkeit als in seinem Mittelbereich, jedoch eine geringere Festigkeit und eine größere Zähigkeit als in seinem Spitzenbereich aufweist.

Bei einem solchen Verfahren kann gemäß der Erfindung der Körper des Penetrators aus einem Rohling kalt geschmiedet werden, welcher in den Bereichen, welche den Bereichen größerer Festigkeit des Penetrators entsprechen, einen größeren Querschnitt aufweist als in den Bereichen, welche den Bereichen geringerer Festigkeit des Penetrators entsprechen. Da der Penetrator in seinem fertigen Endzustand durchwegs gleichen Querschnitt haben soll, erfolgt auf diese Weise die Kaltverformung in den Bereichen größerer Festigkeit und geringerer Zähigkeit mit einem größeren Verformungsgrad als in den Bereichen größerer Zähigkeit und geringerer Festigkeit. Wenn der Penetrator im wesentlichen aus Wolframschwermetall besteht, kann gemäß der Erfindung das Kaltschmieden im Spitzenbereich des Penetrators mit einem Verformungsgrad bis zu 30 % und das Kaltschmieden im Heckbereich des Penetrators mit einem Verformungsgrad bis zu 20 % erfolgen. Hiebei erfolgt zweckmäßig gemäß der Erfindung das Kaltschmieden des Penetrators im Spitzenbereich des Penetrators mit einem Verformungsgrad von 6-20 %, im Mittelbereich mit einem Verformungsgrad von 2-12 % und im Heckbereich mit einem Verformungsgrad von 4-16 %. Hiebei wird gemäß der Erfindung vorzugsweise ein über seine Länge homogener Rohling aus einer homogenen Legierung von 90-99 % Wolframschwermetall, Rest Eisen, Nickel, Kupfer, Mangan, Kobalt, Molybdän, einzeln oder zu mehreren, verwendet. In diesen Fällen werden die Festigkeitsunterschiede nur durch den Verformungsgrad erreicht. Es kann aber auch ein aus Wolframschwermetall und Zusatzmetalln gesinterter Rohling verwendet werden, der in den Bereichen geringerer Festigkeit und größerer Zähigkeit einen größeren Gehalt an Zusatzmetallen enthält. Wenn in den Bereichen des Rohlings, in welchen der Anteil an Wolframschwermetall größer und der Anteil an Zugabemetall kleiner ist, die Kaltschmiedung mit einem größeren Verformungsgrad durchgeführt wird, wird eine noch größere Festigkeit durch den Verformungsgrad erreicht. Gemäß der Erfindung soll zweckmäßig der Penetrator nach dem Kaltschmieden einer Glühung bei 800-1 550 °C unterworfen werden.

Bei einem Verfahren zur Herstellung des Penetrators aus abgereichertem Uran können die unterschiedlichen Festigkeitswerte in den verschiedenen Bereichen durch unterschiedliche partielle Wärmebehandlung in diesen Bereichen erzeugt werden. Hiebei wird bei einer vorteilhaften Ausführungsform der Penetrator aus einer ungefähr 0,7 % Titan enthaltenden Uranlegierung hergestellt und im Spitzenbereich bei einer Temperatur von 400-600 °C. vorzugsweise 400-500°C, im Mittelbereich bei einer Temperatur von 180-300 °C, vorzugsweise 180-220 °C. und im Heckbereich bei einer Temperatur von 350-450 °C, vorzugsweise 350-400 °C, partiell wärmebehandelt. Bei einer anderen vorteilhaften Ausführungsform der Erfindung wird der Penetrator aus einer ungefähr 2 % Molybdän enthaltenden abgereicherten Uranlegierung hergestellt und im Spitzenbereich bei einer Temperatur von 350-400 °C, im Mittelbereich bei einer Temperatur von 520-670 °C, vorzugsweise 520-570 °C, und im Heckbereich bei einer Temperatur von 400-550 °C, vorzugsweise 400-450 °C, partiell wärmebehandelt. Es können sich hiebei auch verlaufende Übergänge zwischen den Bereichen verschiedener Festigkeiten ergeben. Der Formling aus der betreffenden Uranlegierung kann hiebei gegossen oder gesintert werden.

Gemäß der Erfindung kann auch ein Penetrator aus abgereichertem Uran durch Kaltverformung weiter verfestigt werden. Es kann daher in analoger Weise wie ein Wolframschwermetallpenetrator ein Uranpenetrator aus einem gemäß der Erfindung zusammengesetzten und wärmebehandelten Uranrohling kaltgeschmiedet werden, welcher in den Bereichen, welche den Bereichen größerer Festigkeit des Penetrators entsprechen, einen größeren Querschnitt aufweist als in den Bereichen, welche den Bereichen geringerer Festigkeit des Penetrators ensprechen. Bei einem solchen Penetrator aus abgereichertem Uran kann beispielsweise das Kaltschmieden im Spitzenbereich des Penetrators mit einem Verformungsgrad bis zu 30 % und das Kaltschmieden im Mittel- und Heckbereich des Penetrators mit einem Verformungsgrad von 2-12 % erfolgen. Zweckmäßig erfolgt hiebei das Kaltschmieden im Spitzenbereich mit einem Verformungsgrad von 6-20 %, im Mittelbereich mit einem Verformungsgrad von 2-12 % und im Heckbereich mit einem Verformungsgrad von 4-16 %. Bei einem in dieser Weise behandelten Penetrator aus Uran, insbesondere abgereichertem Uran, können beispielsweise Festigkeitswerte von 1 700 N/mm² im Spitzenbereich, von 1 450 N/mm² im Heckbereich und 1 200 N/mm² im Mittelbereich erzielt werden. Infolge der niedrigen Festigkeitswerte im Mittelbereich ist hier die Zähigkeit größer.

Gemäß einer vorteilhaften Ausführungsform der Erfindung wird der aus Uran, insbesondere abgereichertem Uran, bestehende Penetrator nach dem Kaltschmieden unter einer Temperatur von 300-800 °C wärmebehandelt. Durch eine solche Wärmebehandlung, welche auch als Rekristallisationsglühen bezeichnet wird, können verlaufende Übergänge zwischen den Bereichen verschiedener Festigkeit erreicht werden und es werden auf diese Weise metallurgische Kerben zwischen diesen Bereichen vermieden.

In der Zeichnung ist die Erfindung schematisch erläutert.

Fig. 1 zeigt ein Beispiel eines Treibkäfiggescho- ßes mit Penetrator und Treibkäfig, wobei der Penetrator im Axialschnitt dargestellt ist. Fig. 2 zeigt ein Diagramm der Festigkeit und Zähigkeit eines Penetrators über die Länge desselben. Fig. 3 zeigt ein Beispiel für das Kaltschmieden eines Penetrators mit einem Diagramm des Schmiedegrades über die Länge des Penetrators. Fig. 4 zeigt einen aus Uranlegierungen hergestellten Penetrator. Fig. 5 zeigt einen Penetrator mit Vorkern.

Fig. 1 zeigt ein Treibkäfiggeschoß. Der Penetrator 1 weist eine Spitze 2, ein Heck 3 und einen Mittelteil 4 auf. An das Heck 3 ist eine Leitvorrichtung 5 angeschlossen, welche von Flügeln aus einem spezifisch leichteren Werkstoff, beispielsweise Aluminium, gebildet ist und eine Stabilisierung während des Fluges bewirkt. Diese Leitvorrichtung 5 ist beispielsweise in ein Gewinde 8 des Penetrators eingeschraubt. In seinem Mittelteil 4 ist der Penetrator 1 mit einem Schraubengewinde 9 oder Rillen ausgestattet, auf welches oder welche ein Treibkäfig 6 aufgebracht ist. Dieser Treibkäfig 6 ist im Geschützrohr geführt und kann Führungsringe 7 aufweisen. Auf die hintere Stirnfläche 6' dieses Treibkäfigs und auf das Heck 3 des Penetrators wirkt die Treibladung des Geschützes. Nach dem Verlassen des Rohres löst sich der Treibkäfig 6 vom Penetrator ab und der Penetrator 1 fliegt allein weiter. Der Penetrator 1 besteht aus Schwermetall, wodurch seine Auftreffwucht vergrößert wird.
Fig. 2 zeigt das Festigkeitsdiagramm eines aus Wolframschwermetall oder Uran gebildeten Penetrators 1. Über die Länge des Penetrators 1 sind auf der linken Ordinate die Werte für die Festigkeit in N/mm² und die Vickershärte HV₃₀ aufgetragen. Auf der rechten Ordinate ist die Zähigkeit (Bruchdehnungswerte d₅ in %) aufgetragen. Die voll ausgezeichnete Kurve a zeigt die Festigkeit und die Vickershärte und die strichliert gezeichnete Kurve b zeigt die Bruchdehnung in den verschiedenen Bereichen der Länge des Penetrators 1. Der Spitzenbereich ist mit c, der Mittelbereich mit d und der Heckbereich mit e bezeichnet. Bei dem Ausführungsbeispiel der Zeichnung erreicht die Festigkeit an der Spitze 2 einen Wert von 1 290 N/mm², was einer Vickershärte HV₃₀ von 400 entspricht. Über den Spitzenbereich c sinkt die Härte von der Spitze 2 ausgehend ab und erreicht im Mittelbereich d einen Wert von 800 N/mm², was einer Vickershärte HV₃₀ von 250 entspricht. Vom Mittelbereich d ausgehend steigt die Festigkeit im Heckbereich e wieder an und erreicht am Heck 3 einen Wert von 1 095 N/mm², was einer Vickershärte HV₃₀ von 340 entspricht. Die Bruchdehnung (Kurve b) beträgt an der Spitze 2.3 % und steigt im Spitzenbereich c bis zum Mittelbereich d an. Im Mittelbereich d beträgt die Bruchdehnung 20 %. Vom Mittelbereich d fällt die Bruchdehnung wieder über den Heckbereich e ab und erreicht am Heck 3 einen Wert von 12 %.
Fig. 3 zeigt das Kaltschmieden eines Rohlings, beispielsweise aus Wolframschwermetall. Da der fertige Penetrator 1 über seine Länge gleichen Durchmesser aufweisen soll, wird von einem Rohling ausgegangen, der in den Bereichen, in welchen ein größerer Schmiedegrad bzw. Verformungsgrad erreicht werden soll, einen größeren Durchmesser aufweist als in den Bereichen, in welchen nur ein geringerer Schmiedegrad bzw. Verformungsgrad erreicht werden soll. Die Linien 10 deuten den Umriß des Rohlings im Spitzenbe-. reich c, Mittelbereich d und Heckbereich e an. wobei die Durchmesserdifferenzen des Rohlings der Deutlichkeit halber übertrieben dargestellt sind. Innerhalb der Linien 10 ist der Penetrator 1 eingezeichnet, dessen Spitze wieder mit 2, dessen Heck mit 3 und dessen Mittelteil mit 4 bezeichnet ist. Dieser Rohling wird kaltgeschmiedet und die Kurve f zeigt den Schmiedegrad bzw. Verformungsgrad an. An der Spitze 2 beträgt bei dem Ausführungsbeispiel der Zeichnung der Schmiedegrad 12 %. Im Bereich c verringert sich der Schmiedegrad und im Mittelbereich d beträgt der Schmiedegrad 4%. Vom Mittelbereich d ausgehend erhöht sich der Schmiedegrad im Heckbereich e und beträgt am Heck 8 %.
Fig. 4 zeigt einen Penetrator aus einer Legierung von abgereichertem Uran. Bei einer 0,7% Titan enthaltenden Uranlegierung erfolgt bei diesem Ausführungsbeispiel die Wärmebehandlung im Spitzenbereich c bei 450 °C, im Mittelbereich d bei 200 °C und im Heckbereich e bei 370 °C. Bei einem Penetrator aus einer 2% Molybdän enthaltenden Uranlegierung erfolgt beispielsweise die Wärmebehandlung im Spitzenbereich c bei 370 °C, im Mittelbereich d bei 550 °C und im Heckbereich e bei 430 °C.
Fig. 5 zeigt einen Penetrator mit Vorkern. 11 ist der Penetrator und 12 ist der Treibkäfig. An dem Vorderende 3 des Penetrators sind zwei Vorkerne 14 und 15 angeschlossen. Diese Vorkerne sind gegen eine senkrecht zur Achse des Penetrators 11 stehende Fläche 16 abgestützt. 18 ist eine windschlüpfige Haube aus Aluminium, welche mittels eines Gewindes 19 auf das Vorderende 13 des Penetrators aufgeschraubt ist. Der zweite Vorkern 15 weist einen zentrischen Ansatz 20 auf, welcher von einem Gummiring 21, beispielsweise einem O-Ring, umgeben ist. Mittels dieses Gummiringes 21 sind die Vorkerne 14 und 15 gegen die Haube 18 abgestützt und auf diese Weise werden die Vorkerne 14 und 15 durch die aufgeschraubte Aluminiumhaube 8 während des Transportes des Geschoßes und während des Fluges desselben am Penetrator 11 festgehalten. Die Abstützfläche 16 des Penetrators 11 und die Abstützfläche 17 des ersten Vorkernes 14 weisen einen vorstehenden Randwulst 22 bzw. 23 auf, so daß der Vorkern 14 gegenüber dem Vorderende 13 des Penetrators. und der zweite Vorkern 15 gegenüber dem ersten Vorkern 14 zentriert ist.

## Patentansprüche

1. Im wesentlichen aus Schwermetall, wie beispielsweise Wolframschwermetall oder Uran, insbesondere abgereichertem Uran, bestehendes Geschoß, dessen Körper von seinem Spitzenbereich (c) bis zu seinem Heckbereich (e) einteilig ausgebildet ist, und in seinem Spitzenbereich (c) eine hohe Festigkeit und eine geringe Zähigkeit und in einem Mittelbereich (d) seiner Länge eine geringere Festigkeit und eine größere Zähigkeit als in seinem Spitzenbereich (c) aufweist, dadurch gekennzeichnet, daß es als Penetrator (1, 11) für die Verwendung mit einem Treibkäfig ausgebildet ist und in seinem Heckbereich (e) eine größere Festigkeit und geringere Zähigkeit als in seinem Mittelbereich (d), jedoch eine geringere Festigkeit und eine größere Zähigkeit als in seinem Spitzenbereich (c) aufweist.

2. Penetrator nach Anspruch 1, welcher im Bereich seiner Spitze (2) eine Festigkeit von 1 100-2 000 N/mm² und eine geringere Zähigkeit als in seinem Mittelbereich (d), in seinem Mittelbereich (d) eine Festigkeit von 600-900 N/mm² und eine größere Zähigkeit als in seinem Spitzenbereich (c) aufweist, dadurch gekennzeichnet, daß in seinem Heckbereich (e) seine Festigkeit bis zu 1 300 N/mm² erhöht und seine Zähigkeit verringert ist.

3. Penetrator nach Anspruch 1, dadurch gekennzeichnet, daß an den Spitzenbereich (c) des Penetrators (11) wenigstens ein Vorkern (14, 15) angeschlossen ist.

4. Penetrator nach Anspruch 3, dadurch gekennzeichnet, daß der Vorkern (14, 15) aus dem gleichen Material besteht wie der Spitzenbereich (c) des Penetrators (11).

5. Penetrator nach Anspruch 3 oder 4, dadurch gekennzeichnet, daß der Vorkern (14, 15) wenigstens die gleiche Härte aufweist wie der Spitzenbereich (c) des Penetrators (11).

6. Penetrator nach Anspruch 3, 4 oder 5, dadurch gekennzeichnet, daß der Vorkern (14, 15) am Vorderende (13) des Penetrators (11) entgegen der Beschleunigungskraft abgestützt und an diesem lediglich unverlierbar festgelegt ist.

7. Penetrator nach einem der Ansprüche 3 bis 6, dadurch gekennzeichnet, daß der Vorkern (14, 15) durch eine am Vorderende (13) des Penetrators (11) befestigte windschlüpfige Haube (18) abgedeckt ist.

8. Penetrator nach Anspruch 7, dadurch gekennzeichnet, daß die windschlüpfige Haube (18) aus Aluminium besteht.

9. Penetrator nach einem der Anspüche 3 bis 8, dadurch gekennzeichnet, daß die windschlüpfige Haube (18) auf das Vorderende (13) des Penetrators (11) aufgeschraubt ist und daß der Vorkern (15) unter Zwischenschaltung eines Gummiringes (21) an der Haube (18) abgestützt ist.

10. Penetrator nach einem der Ansprüche 3 bis 9, dadurch gekennzeichnet, daß an das Vorderende (13) des Penetrators (11) wenigstens zwei Vorkerne (14, 15) angeschlossen sind, wobei der vordere Vorkern (15) einen kleineren Durchmesser als der hintere Vorkern (14) und der hintere Vorkern (14) einen kleineren Durchmesser als die Stirnfläche (16) des Penetrators (11) aufweist, daß der hintere Vorkern (14) durch einen Randwulst (22) an der Stirnfläche (16) des Penetrators (11) und der vordere Vorkern (15) durch einen Randwulst (23) an der Stirnfläche (17) des hinteren Vorkernes (14) zentriert ist und daß der vordere Vorkern (15) unter Zwischenschaltung eines Gummiringes (21) gegen die windschlüpfige Haube (18) abgestützt ist.

11. Verfahren zur Herstellung eines Penetrators nach Anspruch 1, dadurch gekennzeichnet, daß der Körper des Penetrators aus einem Rohling kalt geschmiedet wird, welcher in den Bereichen, welche den Bereichen größerer Festigkeit des Penetrators entsprechen, einen größeren Querschnitt aufweist als in den Bereichen, welche den Bereichen geringerer Festigkeit des Penetrators entsprechen.

12. Verfahren nach Anspruch 11, dadurch gekennzeichnet, daß der Rohling im wesentlichen aus Wolframschwermetall besteht und das Kaltschmieden im Spitzenbereich des Penetrators mit einem Verformungsgrad bis zu 30 % und das Kaltschmieden im Heckbereich des Penetrators mit einem Verformungsgrad bis zu 20 % erfolgt.

13. Verfahren nach Anspruch 11 oder 12, dadurch gekennzeichnet, daß das Kaltschmieden im Spitzenbereich des Penetrators mit einem Verformungsgrad von 6-20 %, im Mittelbereich mit einem Verformungsgrad von 2-12 % und im Heckbereich mit einem Verformungsgrad von 4-16 % erfolgt.

14. Verfahren nach Anspruch 11, 12 oder 13, dadurch gekennzeichnet, daß ein über seine Länge homogener Rohling aus einer homogenen Legierung von 90-99 % Wolframschwermetall, Rest Eisen, Nickel, Kupfer, Mangan, Kobalt, Molybdän, einzeln oder zu mehreren, verwendet wird.

15. Verfahren nach einem der Ansprüche 11 bis 14, dadurch gekennzeichnet, daß der Penetrator nach dem Kaltschmieden einer Glühung bei 800-1 550 °C unterworfen wird.

16. Verfahren zur Herstellung eines Penetrators nach Anspruch 1, dadurch gekennzeichnet, daß der Penetrator aus einer ungefähr 0,7 % Titan enthaltenden Uranlegierung hergestellt und im Spitzenbereich bei einer Temperatur von 400-600 °C, im Mittelbereich bei einer Temperatur von 180-300 °C und im Heckbereich bei einer Temperatur von 350-450 °C partiell wärmebehandelt wird.

17. Verfahren nach Anspruch 16, dadurch gekennzeichnet, daß der Penetrator aus einer ungefähr 0,7 % Titan enthaltenden Uranlegierung hergestellt und im Spitzenbereich bei einer Temperatur von 400-500 °C, im Mittelbereich bei einer Temperatur von 180-220 °C und im Heckbereich bei einer Temperatur von 350-400 °C partiell wärmebehandelt wird.

18. Verfahren zur Herstellung eines Penetrators nach Anspruch 1, dadurch gekennzeichnet, daß der Penetrator aus einer ungefähr 2 % Molybdän enthaltenden algereicherten Uranlegierung hergestellt und im Spitzenbereich bei einer Temperatur von 350-400 °C, im Mittelbereich bei einer Temperatur von 520-670 °C und im Heckbereich bei einer Temperatur von 400-500 °C partiell wärmebehandelt wird.

19. Verfahren nach Anspruch 18, dadurch gekennzeichnet, daß der Penetrator aus einer ungefähr 2 % Molybdän enthaltenden abgereicherten Uranlegierung hergestellt und im Spitzenbereich bei einer Temperatur von 350-400 °C, im Mittelbereich bei einer Temperatur von 520-570 °C und im Heckbereich bei einer Temperatur von 400-450 °C partiell wärmebehandelt wird.

20. Verfahren nach einem der Ansprüche 11 und 16 bis 19, dadurch gekennzeichnet, daß das Kaltschmieden im Spitzenbereich des Penetrators mit einem Verformungsgrad bis zu 30 % und das Kaltschmieden im Mittel- und Heckbereich des Penetrators mit einem Verformungsgrad von 2-12 % erfolgt.

21. Verfahren nach einem der Ansprüche 11 und 16 bis 19, dadurch gekennzeichnet, daß das Kaltschmieden im Spitzenbereich des Penetrators mit einem Verformungsgrad von 6-20 %, im Mittelbereich mit einem Verformungsgrad von 2-12 % und im Heckbereich mit einem Verformungsgrad von 4-16 % erfolgt.

22. Verfahren nach Anspruch 20 oder 21, dadurch gekennzeichnet, daß der Penetrator nach dem Kaltschmieden unter einer Temperatur von 300-800 °C wärmebehandelt wird.

## Claims

1. A projectile consisting substantially of heavy metal, such as for example heavy tungsten metal or uranium, especially depleted uranium, the body whereof is formed in a single part from its tip area (c) to its tail area (e), and in its tip area (c) has a high rigidity and a low ductility and in a central area (d) of its length a lesser rigidity and a greater ductility than in its tip area (c), characterised in that it is formed as a penetrator (1, 11) for use with a propellent casing and in its tail area (e) has a greater rigidity and lesser ductility than in its central area (d), though a lesser rigidity and a greater ductility than in its tip area (c).

2. Penetrator according to Claim 1, which in the area of its tip (2) has a rigidity of 1 100-2000 N/mm2 and a lesser ductility than in its central area (d), in its central area (d) has a rigidity of 600-900 N/mm² and a greater ductility than in its tip area (c), characterised in that in its tail area (e) its rigidity is increased up to 1 300 N/mm² and its ductility is reduced.

3. Penetrator according to Claim 1, characterised in that at least one forward core (14, 15) is connected to the tip area (c) of the penetrator (11 ).

4. Penetrator according to Claim 3, characterised in that the forward core (14, 15) consists of the same material as the tip area (c) of the penetrator (11).

5. Penetrator according to Claim 3 or 4, characterised in that the forward core (14, 15) has at least the same hardness as the tip area (c) of the penetrator (11).

6. Penetrator according to Claim 3, 4 or 5, characterised in that the forward core (14, 15) is supported at the front end (13) of the penetrator (11) against the force of acceleration and is merely fixed undetachably to this.

7. Penetrator according to one of Claims 3 to 6, characterised in that the forward core (14, 15) is covered by a streamlined cap (18) fixed to the front end (13) of the penetrator (11).

8. Penetrator according to Claim 7, characterised in that the streamlined cap (18) is made of aluminium.

9. Penetrator according to one of Claims 3 to 8, characterised in that the streamlined cap (18) is screwed onto the front end (13) of the penetrator (11) and in that the forward core (15) is supported on the cap (18) with the interposition of a rubber ring (21).

10. Penetrator according to one of Claims 3 to 9, characterised in that at the front end (13) of the penetrator (11) at least two forward cores (14, 15) are connected, whereby the front forward core (15) has a smaller diameter than the rear forward core (14), and the rear forward core (14) has a smaller diameter than the front surface (16) of the penetrator (11), in that the rear forward core (14) is centred by a bead (22) on the front surface (16) of the penetrator (11), and the front forward core (15) is centred by a bead (23) on the front surface (17) of the rear forward core (14), and in that the front forward core (15) is supported against the streamlined cap (18) with the interposition of a rubber ring (21).

11. Process for the manufacture of a penetrator according to Claim 1, characterised in that the body of the penetrator is cold-hammered from a blank, which in the areas which correspond to the areas of greater rigidity of the penetrator has a larger cross-section than in the areas which correspond to the areas of lesser rigidity of the penetrator.

12. Process according to Claim 11, characterised in that the blank consists substantially of heavy tungsten metal and the cold-hammering takes place in the tip area of the penetrator with a degree of deformation of up to 30 % and the cold-hammering in the tail area of the penetrator with a degree of deformation of up to 20 %.

13. Process according to Claim 11 or 12 characterised in that the cold-hammering in the tip area of the penetrator takes place with a degree of deformation of 6-20 %, in the central area with a degree of deformation of 2-12% and in the tail area with a degree of deformation of 4-16 %.

14. Process according to Claim 11, 12 or 13, characterised in that a blank is used which is homogeneous throughout its length, and made of a homogeneous alloy of 90-99 % heavy tungsten metal, residual iron, nickel, copper, manganese, cobalt, molybdenum, individually or in combination.

15. Process according to one of Claims ll.to 14, characterised in that the penetrator is subjected after cold-hammering to annealing at 800-1 550 °C.

16. Process for the manufacture of a penetrator according to Claim 1, characterised in that the penetrator is manufactured from an uranium alloy containing approximately 0.7 % titanium, and is partially heat-treated in the tip area at a temperature of 400-600 °C, in the central area at a temperature of 180-300 °C and in the tail area at a temperature of 350-450 °C.

17. Process according to Claim 16, characterised in that the penetrator is manufactured from an uranium alloy containing approximately 0.7 % titanium, and is partially heat-treated in the tip area at a temperature of 400-500 °C, in the central area at a temperature of 180-220 °C and in the tail area at a temperature of 350-400 °C.

18. Process forthe manufacture of a penetrator according to Claim 1, characterised in that the penetrator is manufactured from a depleted uranium alloy containing approximately 2 % molybdenum, and is partially heat-treated in the tip area at a temperature of 350-400 °C, in the central area at a temperature of 520-670 °C and in the tail area at a temperature of 400-550 °C.

19. Process according to Claim 18, characterised in that the penetrator is manufactured from a depleted uranium alloy containing approximately 2 % molybdenum, and is partially heat-treated in the tip area at a temperature of 350-400 °C, in the central area at a temperature of 520-570 °C and in the tail area at a temperature of 400-450 °C.

20. Process according to one of Claims 11 and 16 to 19, characterised in that the cold-hammering in the tip area of the penetrator takes place with a degree of deformation up to 30 %, and the cold-hammering in the central and tail area of the penetrator takes place with a degree of deformation of 2-12 %.

21. Process according to one of Claims 11 and 16 to 19, characterised in that the cold-hammering takes place in the tip area of the penetrator with a degree of deformation of 6-20 %, in the central area with a degree of deformation of 2-12 % and in the tail area with a degree of deformation of 4-16 %.

22. Process according to Claim 20 or 21, characterised in that the penetrator is heat treated at a temperature of 300-800 °C after cold-hammering.

## Revendications

1. Projectile constitué essentiellement d'un métal lourd, comme par exemple un métal lourd à base de tungstène ou de l'uranium, en particulier de l'uranium appauvri, dont le corps est conçu d'une seule pièce depuis sa zone de pointe (c) jusqu'à sa zone arrière (e) et présente dans sa zone de pointe (c) une résistance élevée et une faible ténacité et, dans la zone médiane (d) de sa longueur, une résistance plus faible et une ténacité plus élevée que dans sa zone de pointe (c), caractérisé en ce qu'il est conçu sous forme de projectile perforant (1, 11) pour emploi avec une cage motrice, et présente, dans sa zone arrière (e) une résistance plus grande et une ténacité plus faible que dans sa zone médiane (d), mais une résistance plus faible et une ténacité plus grande que dans sa zone de pointe (c).

2. Projectile perforant selon la revendication 1, qui présente, dans la zone de sa pointe (2), une résistance de 1 100-2000 N/mm² et une ténacité plus faible que dans sa zone médiane (d), dans sa zone médiane (d) une résistance de 600-900 N/mm² et une ténacité plus grande que dans sa zone de pointe (c), caractérisé en ce que dans sa zone arrière (e), sa résistance augmente jusqu'à 1 300 N/mm² et sa ténacité diminue.

3. Projectile perforant selon la revendication 1, caractérisé en ce qu'à la zone de pointe (c) du projectile perforant (11) est raccordé au moins un prénoyau (14, 15).

4. Projectile perforant selon la revendication 3, caractérisé en ce que le prénoyau (14, 15) est constitué du même matériau que la zone de pointe (c) du projectile perforant (11).

5. Projectile perforant selon la revendication 3 ou 4, caractérisé en ce que le prénoyau (14, 15) présente au moins la même dureté que la zone de pointe (c) du projectile perforant (11).

6. Projectile perforant selon la revendication 3, 4 ou 5, caractérisé en ce que le prénoyau (14, 15) est appuyé contre l'extrémité avant (13) du projectile perforant (11) par l'application de force d'accélération et n'est fixé à cette extrémité que de façon imperdable.

7. Projectile perforant selon l'une des revendications 3 à 6, caractérisé en ce que le prénoyau est recouvert d'un capot (18) caréné fixé à l'extrémité avant (13) du projectile perforant (11).

8. Projectile perforant selon la revendication 7, caractérisé en ce que le capot caréné (18) est constitué d'aluminium.

9. Projectile perforant selon l'une des revendications 3 à 8, caractérisé en ce que le capot caréné (18) est vissé sur l'extrémité avant (13) du projectile perforant (11) ; et en ce que le prénoyau (15) s'appuie contre le capot (18) avec interposition d'un anneau de caoutchouc (21).

10. Projectile perforant selon d'une des revendications 3 à 9, caractérisé en ce qu'à l'extrémité avant (13) du projectile perforant (11) sont raccordés au moins deux prénoyaux (14, 15), étant précisé que le prénoyau avant (15) présente un diamètre plus petit que le prénoyau arrière (14) et que le prénoyau arrière (14) présente un diamètre plus petit que la surface frontale (16) du projectile perforant (11) ; en ce que le prénoyau arrière (14) est centré contre la surface frontale (16) du projectile perforant (11) par un bourrelet de bordure (22) et que le prénoyau avant (15) est centré contre la surface frontale (17) du prénoyau arrière (14) par un bourrelet de bordure (23) ; et en ce que le prénoyau avant (15) s'appuie contre le capot caréné (18) avec interposition d'un anneau de caoutchouc (21).

11. Procédé de fabrication d'un projectile perforant selon la revendication 1, caractérisé en ce que l'on forge à froid le corps du projectile perforant à partir d'une ébauche qui, dans les zones qui correspondent aux zones de plus grande résistance du projectile perforant, présente une section plus grande que dans les zones qui correspondent aux zones de plus petite résistance du projectile perforant.

12. Procédé selon la revendication 11, caractérisé en ce que l'ébauche est essentiellement constituée de métal lourd à base de tungstène ; et en ce que le forgeage à froid dans la zone de pointe du projectile perforant se fait avec un taux de déformation allant jusqu'à 30 % et le forgeage à froid dans la zone arrière du projectile perforant, avec un taux de déformation allant jusqu'à 20 %.

13. Procédé selon la revendication 11 ou 12, caractérisé en ce que le forgeage à froid se fait, dans la zone de pointe du projectile perforant, avec un taux de déformation de 6 à 20 %, dans la zone médiane, avec un taux de déformation de 2-12 % et, dans la zone arrière, avec un taux de déformation de 4-16 %.

14. Procédé selon les revendications 11, 12 ou 13, caractérisé en ce que l'on emploie une ébauche homogène sur toute sa longueur et constituée d'un alliage homogène de 90-99 % de métal lourd à base de tungstène, le reste étant du fer, du nickel, du cuivre, du manganèse, du cobalt, du molybdène, isolément ou à plusieurs.

15. Procédé selon l'une des revendications 11 à 14, caractérisé en ce qu'après le forgeage à froid, on soumet le projectile perforant à un revenu à 800-1 550 °C.

16. Procédé de fabrication d'un projectile perforant selon la revendication 1, caractérisé en ce que le projectile perforant est fabriqué en un alliage d'uranium contenant environ 0,7 % de titane ; et en ce qu'il subit un traitement thermique par parties, dans la zone de pointe à une température de 400-600 °C, dans la zone médiane à une température de 180-300 °C, et dans la zone arrière à une température 350-450 °C.

17. Procédé selon la revendication 16, caractérisé en ce que le projectile perforant est fabriqué en un alliage d'uranium contenant environ 0,7 % de titane ; et en ce qu'il subit un traitement thermique par parties, dans la zone de pointe à une température de 400-500 °C. dans la zone médiane à une température de 180-220 °C. et dans la zone arrière à une température de 350-400 °C.

18. Procédé de fabrication d'un projectile perforant selon la revendication 1, caractérisé en ce que le projectile perforant est fabriqué en un alliage d'uranium appauvri contenant environ 2 % de molybdène ; et en ce qu'il subit un traitement thermique par parties, dans la zone de pointe à une température de 350-400 °C, dans la zone médiane à une température de 520-670 °C, et dans la zone arrière à une température de 400-550 °C.

19. Procédé selon la revendication 18, caractérisé en ce que le projectile perforant est fabriqué en un alliage d'uranium appauvri contenant environ 2 % de molybdène ; et en ce qu'il subit un traitement thermique par parties, dans la zone de pointe à une température de 350-400 °C, dans la zone médiane à une température de 520-570 °C, et dans la zone arrière à une température de 400-450 °C.

20. Procédé selon l'une des revendications 11 et 16 à 19, caractérisé en ce que le forgeage à froid se fait, dans la zone de pointe du projectile perforant, avec un taux de déformation allant jusqu'à 30 % et, dans la zone médiane et dans la zone arrière du projectile perforant, avec un taux de déformation de 2-12 %.

21. Procédé selon l'une des revendications 11 et 16 à 19, caractérisé en ce que le forgeage à froid se fait, dans la zone de pointe du projectile perforant, avec un taux de déformation de 6 à 20 %, dans la zone médiane, avec un taux de déformation de 2-12 %, et, dans la zone arrière avec un taux de déformation de 4-16 %.

22. Procédé selon la revendication 20 ou 21, caractérisé en ce qu'après le forgeage à froid, le projectile perforant subit un traitement thermique sous une température de 300-800 °C.
